# EUROPÄISCHE PATENTSCHRIFT

(11) **EP 2 040 582 B1**
(45) Veröffentlichungstag und Bekanntmachung des Hinweises auf die Patenterteilung: **20.07.2011**
(21) Anmeldenummer: 07722472.3
(22) Anmeldetag: 26.05.2007
(51) Int. Cl.: A47C 7/44, A47C 9/00

(54) **Rückenlehne für den Sitz eines Stuhls oder Sessels und mit einer derartigen Rückenlehne ausgerüstetes Sitzmöbel**
Back rest for a seat of a stool or a chair, and seating furiniture provided with such a back rest
Dossier destiné à un siége d'une chaise ou d'un fauteuil et un meuble destinés à s'asseoir pourvu d'un tel dossier

(30) Priorität: 29.06.2006 DE 102006030018
(43) Veröffentlichungstag der Anmeldung: 01.04.2009
(73) Patentinhaber: Rohde & Grahl GmbH, 31595 Steyerberg/Voigtei (DE)
(72) Erfinder: BALLENDAT, Martin, 5280 Braunau am Inn (AT)
(74) Vertreter: Sroka, Peter-Christian
(86) Internationale Anmeldenummer: PCT/DE2007/000954
(87) Internationale Veröffentlichungsnummer: WO 2008/000207

(56) Entgegenhaltungen:
- EP-A1- 1 486 140
- KR-A- 20030 015 595
- KR-A- 20030 080 837
- KR-A- 20050 023 593
- KR-A- 20060 102 925

## Beschreibung

*Die Erfindung betrifft eine Rückenlehne für den Sitz eines Stuhls oder Sessels mit zwei seitlich nebeneinander angeordneten, federnd gehaltenen Rückenstützen, von denen jede an einem gesonderten, im wesentlichen vertikal ausgerichteten ersten Trägerteil eines im wesentlichen L-förmigen Trägers befestigt ist, dessen zweiter Trägerteil in einem unterhalb des Sitzes anbringbaren Sitzunterbau entgegen Federkraft um eine Horizontalachse verschwenkbar befestigt ist, wobei jeder Trägerteil den ersten Schenkel eines im wesentlichen L-förmigen Trägers bildet, dessen zweiter Schenkel in einem unterhalb des Sitzes anbringbaren Sitzunterbaus entgegen Federkraft um eine Horizontalachse verschwenkbar ist.*

*Eine in der* KR 2005 0023593 A *beschriebene Rückenlehne kann in Abhängigkeit von den Bewegungen bzw. Sitzstellungen einer sitzenden Person in gewissem Umfang den Rückenbewegungen folgen. Bei Drehbewegungen des Oberkörpers einer sitzenden Person tritt bei der bekannten Rückenlehne*

sie nicht mehr in einer gemeinsamen Vertikalebene liegen, wodurch ein "Sprung" bzw. Versatz zwischen den beiden Rückenstützen entsteht mit der Folge, dass nicht mehr eine im wesentlichen gleichmäßige, stufenlose Rückenlehne vorliegt.

Der Erfindung liegt die Aufgabe zugrunde, eine Rückenlehne so zu gestalten, dass auch bei Drehbewegungen des Körpers um eine Vertikalachse zwangsläufig eine gleichmäßige stufenlose Rückenlehne beibehalten wird.

Zur Lösung dieser Aufgabe ist eine Rückenlehne gemäß dem Oberbegriff des Anspruchs 1 gekennzeichnet durch eine in bzw. an dem Sitzunterbau schwenkbar gelagerte, in der Ruhestellung im wesentlichen senkrecht zu den Trägern ausgerichtete Führungsstange, an deren Ende in jeweils einer der beiden Träger angelenkt ist, so dass bei Verschieben der einen Rückenstütze nach vorn oder hinten, die andere Rückenstütze jeweils in entgegengesetzter Richtung verschoben wird.

Die Führungsstange ist vorzugeweise mit ihren Enden an den zweiten trägerteilen der Träger angelenkt und mittig zwichen diesen Anleakpunkten gelenkig an den Sitz bzw. dem Sitzunterbau gelagert.

Weitere bevorzugte Ausgestaltungen der Erfindung sind in Unteransprüchen behandelt.

Die Erfindung wird im folgenden unter Bezugnahme auf die beigefügten Zeichnungen beschrieben.

Figuren 1 bis 3 zeigen eine Grundlage für das eindentige Verständnis des in den Figuren 9 und 10 dargestellten Sitzunterbaus und bilden keinen Bestandteil der vorliegenden Erfindung.
Figur 4 zeigt eine Ausführungsform der Art und Weise der Befestigung einer Rückenstütze an ihrem Trägerteil;
Figur 5 zeigt eine Explosionsdarstellung der Ausführungsform gemäß Figur 4;
Figur 6 zeigt eine Befestigung der Rückenstützenträger an dem Ständer eines Sessels oder Stuhls, die eine Grundlage für das eindentige Verständnis des in den Figuren 9 und 10 dargestellten Sitzunterbaus und bilden neinen Bestandteil der Vorliegenden Erfindung.
Figur 7 zeigt eine isometrische Ansicht eines Sessels;
Figur 8 zeigt ausschnittsweise in isometrischer Darstellung die Standersäule des Sessels mit daran angebrachtem Sitzchassis, an dem die Träger für die Rückenstützen schwenkbar befestigt sind;
Figur 9 zeigt in isometrischer Darstellung eine Draufsicht eines an dem Sitzchassis befestigten Sitzunterbaus;
Figur 10 zeigt zur Erläuterung des erfindungsgemäßen Prinzips eine schematisierte Teilansicht der Rückenlehnkonstruktion in Zuordnung zu dem Sitzunterbau.

Figur 7 zeigt eine isometrische Ansicht eines Sessels, bestehend aus einem mit Laufrollen ausgerüsteten Fußkreuz 1.1, einer von dem Fußkreuz getragenen Ständersäule 1, einer Sitzfläche 100 und einer Rückenlehne 3 mit zwei in seitlichem Abstand voneinander angeordneten Rückenstützen 3.1, die an L-förmigen Trägern 4 befestigt sind, die aus einem im wesentlichen vertikal ausgerichteten ersten Trägerteil 4.1 und einem im wesentlichen horizontal aus gerichteten zweiten (Trägerteil 4.2 bestehen. Jede Rückenstütze 3.1 ist an einem Halterungsglied 7 befestigt, das entlang des zugeordneten ersten Trägerteils 4.1 in unterschiedlichen Höhenstellungen feststellbar ist Jedes Halterungsglied 7 enthält Gummielemente, derart, dass die einzelne Rückenstütze relativ zum ersten Trägerteil 4.1 beweglich ist. Die ersten Trägerteile 4.1 sind durch eine elastisch verformbare Querstrebe 9 miteinander verbunden, deren Federsteifigkeit so ausgelegt ist, dass die freie Beweglichkeit der einzelnen Rückenstütze relativ zu der anderen Rückenstütze in eingeschränktem Umfang erhalten bleibt.

Gemäß den Figuren 1 bis 3, die keinen Bestandteil der Vorliegenden Erfindung bilden sind die zweiten Trägerteile 4.2 mittels einer Trageinheit 2 um eine horizontale Schwenkachse 5 schwenkbar gelagert. Die zweiten Trägerteile 4.2 des Trägers 4 sind als zweiarmige Hebel ausgebildet, auf deren freie Hebelenden 4.3 ein im wesentlichen vertikal ausgerichtetes Federelement 6 einwirkt, dessen auf den Träger einwirkende Kraft veränderbar ist. Bei diesem Federelement 6 kann es sich µm eine Zugfeder, ein pneumatisches oder hydraulisches Federelement oder dergleichen handeln.

Im Bereich der ersten Trägerteile 4.1 dargestellte Einrastöffnungen 8 verdeutlichen, dass die Halterungsglieder 7 höhenverstellbar an den ersten Trägerteilen 4.1 befestigt sind.

Gemäß Figur 2 sind die Rückenstützen 3.1 etwa in ihrer Mitte mittels eines elastisch verformbaren Quersteges 3.2 verbunden, dessen Festigkeit so ausgelegt ist, dass die Rückenstützen 3.1 ihre Funktion als Einzelstützen behalten, wobei die freie Beweglichkeit der einen Rückenstütze relativ zu der anderen Rückenstütze in eingeschränktem Umfang erhalten bleibt.

Gemäß Figur 3 sind die beiden Rückenstützen 3.1 ebenfalls jeweils für sich allein federnd an ersten Trägerteilen 4.1 der Träger 4 befestigt. Bei dieser Rückenlehne sind die Halterungsglieder 7 so ausgeführt, dass die oberen Enden der ersten Trägerteile 4.1 nach oben über die Halterungsglieder 7 vorstehen. Die freien Enden der ersten Trägerteile 4.1 sind durch eine elastisch verformbare Querstrebe 9 miteinander verbunden.

Gemäß Figur 6, die keinen Bestandteil der Vorliegenden Erfindungen bildet ist in bzw. an der Trageinheit 2 eine mit gegenläufigen Gewinden versehene Horizontalachse 20 gelagert, auf der die ersten Trägerteile 4.2 der Träger 4 schwenkbar gelagert sind. Jedes zweite Trägerteile 4.2 ist als zweiarmiger Hebel ausgebildet, dessen freies Hebelende 4.4 nach oben abgekrüpft ist, an dem eine im wesentlichen horizontal ausgerichtete Zugfeder 22 angreift. Die Zugfedern 22 sind zur Veränderung der auf die Träger einwirkenden Kraft mit ihren Enden an einem relativ zur Horizontalachse in unterschiedlichen Abständen feststellbaren Verstellglied 23 befestigt, das z.B. eine Mutter 24 trägt, in die ein mittels eines Rändelrades 26 drehbarer Gewindestift 25 eingreift. Jeder zweite Trägerteile 4.2 trägt im Bereich seiner Lagerstelle auf der Horizontalachse 20 eine Gewindebuchse 27, derart, dass durch Drehen der Horizontalachse 20 infolge der gegenläufigen Gewindeabschmitte dieser Horizontalachse die beiden zweiten Trägerteile 4.2 relativ zueinander seitlich verstellt werden können, wodurch auch der Abstand zwischen den Rückenstützen 3.1 gemäß den Figuren 1 und 3 verstellt werden kann.

Die Figuren 8 und 9 zeigen ausschnittsweise ein am oberen Ende der Ständersäule 1 befestigtes Sitzchassis 38, an dem die beiden Träger 4 im Bereich der freien Enden der zweiten Trägerteil 4.2 um die schematisiert dargestellte Schwenkachse 39 schwenkbar befestigt sind. Auf dem Sitzchassis 38 ist ein im wesentlichen kastenförmiger Sitzunterbau 40 beispielsweise mittels Schrauben 41 befestigt, die in am Sitznterbau 40 angerbrachten Langlöchen 42 geführt sind, derart, dass der Sitzunterbau 40 relativ zum Sitzchassis 38 nach vorn und hinten verschiebbar ist.

Das erfindungsgemäße Prinzip dieser Konstruktion wird im folgenden anhand der schematisierten Darstellung von Figur S beschrieben.

Ein Kerngedanke der erfindungsgemäßen Lehre besteht in wesentlichen darin, die beiden Rückenstützen 3.1 so miteinander zu koppeln, dass bei einer Sitzverlagerung der auf dem Sessel (Stuhl) sitzenden Person eine Verschiebung der einen Rückenstütze z.B. nach hinten zwangsläufig eine Bewegung der anderen Rückenstütze nach vom zur Folge hat. Durch die federnden Aufhängung der Rückenstützen an den Trägern 4 sind die beiden Rückenstützen 3.1 in der Lage, eine solche Stellung einzunehmen, dass eine im wesentlichen gleichmäßige, stufenlose Rückenlehne entsteht, wenn der Benutzer des Stuhls bzw. Sessels sich beim seitlichen Zurücklehnen stärker gegen die eine in Figur 10 rechts dargestellte Rückenstütze 3.1 anlehnt bzw. stärker gegen diese drückt als gegen die andere Rückenstütze 3.1. Diese zwangsläufige Kopplung der beiden Rückenstützen 3.1 zu entgegengesetzt gerichteten Bewegungen wird mittels einer in der Ruhestellung im wesentlichen senkrecht zu den Trägern 4 ausgerichteten Führungsstange 43 bewirkt, die derart in bzw. an dem Sitzunterbau 40 gelagert und mit den zweiten Trägerteilen 4.2 verbunden ist, dass bei einer nach hinten gerichteten Bewegung der einen Rückenstütze 3.1 die andere Rückenstütze in entgegengesetzter Richtung, d.h. nach vom verschaben, wird. In Figur 10 ist der Auslenkwinkel der Führungsstange 43 gegenüber der Mittelstellung zur Verdeutlichung des Prinzips überzeichnet dargestellt; in Wirklichkeit ist der Auslenkwinkel nur sehr gering, so dass beim Verschwenken die Enden der Fohrungsstange 43 nur sehr geringe Bewegungen ausführen, die im Bereich von Zehntel Millimeter liegen und damit von dem Toleranzspiel der Konstruktion aufgefangen werden.

Die Enden der Führungsstange 43 sind an den jeweiligen zweiten Trägerteilen 4.2 angelenkt, beispielsweise mittels in Figur 8b schematisiert dargestellten Kugelgelenken 44, die vorzugsweise in elastisch verformbaren Hülsen 44.1 gelagert sind. Die Führungsstange 43 ist mittig zwischen ihren Anlenkpunkten an den zweiten Trägerteilen 4.2 ebenfalls vorzugsweise mittels des in Figur 9a dargestellten Kugslgelenks 45 in bzw. an einem Längsträger 40.2 des Sitzunterbaus 40 gelenkig gelagert.

Die zweiten Trägerteile 4.2 sind mittels in dem Sitzunterbau 40 angebrachten Schraubendruckfedern 46 derart abgestützt, dass die beiden Rückenstütze 3.1 in der unbelasteten Ruhestellung den gleichen Abstand von dem Sitzunterbau 40 haben und die Führungsstange 43 eine Ruhe- bzw. Mittelstellung einnimmt.

Gemäß Figur 9 sind die zweiten Trägerteile 4.2 mit nach oben gerichteten Ansätzen 47 versehen, an denen die Enden der Führungsstange 43 angelenkt sind. An die Ansätze 47 schließen Druckplatten 48 an, die mittels durch den Rahmen 40.1 des kastenförmigen Sitzunterbaus 40 hindurchgeführter Stößel 49 auf den Schraubdruckfedern 46 abgestützt sind, die senkrecht zur Schwenkachse 39 ausgerichtet in dem Sitzunterbau 40 untergebracht sind. Die Schraubendruckfedern 46 sind auf in Federlängsrichtung verschiebbaren Blöcken 50 abgestützt, die ihrerseits auf Nocken 52 einer mittels des Handgriffs 53 drehbaren Nockenwelle 51 abgestützt sind, um durch Drehen der Nocken 52 die Vorspannkraft der Feder 46 verändern zu können.

Die Führungsstange 43 ist im Rahmen 40.1 des Sitzunterbaus 40 in bogenförmigen Führungsnuten 54 geführt, deren ideelle Achsen parallel zur Schwenkachse 39 der Träger 4 liegen und bezogen auf die Stuhlvorderseite von oben nach hinten und unten gekrümmt sind.

Die Fünrungsnuten 54 ermöglichen die Kipp- bzw. Schwenkbewegung der Führungsstange 43 im Bereich des Kugelgelenks 45, derart, dass bei Verschwenken des zweiten Trägerteils 4.2 nach hinten dieses Trägerteils auch nach unten bei gleichzeitig entgegengesetzten Bewegungen des gegenüberliegenden zweiten Trägerteils 4.2 verschwenkt wird.

Figur 8 zeigt die beiden Träger 4 in einer mittleren, im wesentlichen parallel zueinander liegenden Stellung, wenn die beiden Rückenstützen 3.1 entweder unbelastet oder gleichmäßig belastet sind.

Wenn ein Benutzer sich bei gleichmäßiger Belastung beider Rückenstützen 3.1 nach hinten zurücklehnt, folgt die Führungsstange 43 diester nach hinten gerichteten Bewegung, wodurch aufgrund der gelenkigen Lagerung der Führungsstange 43 in bzw. an dem Längsträger 40.2 der gesamte Sitzunterbau 40 einerseits nach hinten gezogen und andererseits gleichzeitig in seinem hinteren Bereich nach unten verschwenkt bzw. abgesenkt wird, und zwar entsprechend einer in der DE 299 08 599 U1 beschriebenen Sitzteillagerung mit Synchrunmechanik, die, da bekannt, nicht Gegenstand der vorliegenden Erfindung ist. Eine solche Synchronmechanik dient dazu, bei Verschwenken der Ruckenlehne nach vom oder nach hinten auch die Sitzfläche entsprechend einem vorgegebenen Winkelverhältnis zu verschwenken.

Die nach hinten gerichtete Bewegung des Sitzunterbaus 40 erfolgt entgegen der Kraft von Druckfedern 60, die zwischen einer einen Teil des Sitzchassis 38 bildenden und damit stationären Stützplatte 61 und einer einen Teil des beweglichen Sitzunterbaus 40 bildenden Stützfläche 62 abgestützt sind.

Die Figuren 4 und 5 zeigen, wie das Halterungsglied 7 an einer Rückenstütze befestigt ist, um Schwenkbewegungen dieser Rückenstütze 3.1 relativ zum Halterungsglied 7 sowohl um eine Vertikalachse als auch um eine Horizontalachse zu ermöglichen:
Ein oben und unten offener, kastenförmiger Körper 10 ist an seinem dem Halterungsglied 7 zugewandten Ende mit zwei im Abstand liegenden vorzugsweise dreieckigen Wandabschnitten 10.1 versehen, die sich gegenüber liegende Lageröffnungen 10.11 aufweisen. An dem Halterungsglied 7 ist eine horizontal ausgerichtete Lagerbuchse 11 befestigt, so dass nach dem Hindurchstecken eines Achsstiftes 12 durch die mit der Lagerbuchse 11 in Fluchtstellung gebrachten Lageröffnungen 10.11 der Körper 10 verschwenkbar an dem Halterungsglied 7 befestigt ist. In den Raum zwischen dem Körper 10 und dem Halterungsglied 7 ist gemäß Figur 5 ein Gummipuffer 14 gelegt, der mit einer der Form der Lagerbuchse 11 entsprechenden Ausnehmung 14.1 versehen ist. Die Federsteifigkeit des Gummipuffers 14 ist so ausgelegt, dass eine kontrollierte Schwenkbewegung des Körpers 10 um den Achsstift 12 möglich ist.

Der Körper 10 ist an seiner von dem Halterungsglied 7 abgewandten Seite mit einer oben und unten durch Wandabschnitte 10.2 begrenzten Öffnung versehen. Die Wandabschnitte 10.2 sind mit Lageröffnungen 10.21 versehen. Ein an der Rückseite jeder Rückenstütze 3.1 festschraubbares Befestigungselement 13 hat eine vertikal ausgerichtete Lagerbuchse 13.1, die eine radial nach außen vorspringende Trennwand 13.2 trägt. Wenn die Lagerbuchse 13.1 in Fluchtstellung mit den Lageröffnungen 10.21 gebracht ist, kann ein Achsstift 14.2 durch diese Lageröffnungen 10.21 und die Lagerbuchse 13.1 hindurchgesteckt werden, wodurch der Körper 10 um eine Vertikalachse verschwenkbar an dem Befestigungselement 13 befestigt ist. Die Trennwand 13.2 begrenzt innerhalb des hüsenförmigen Körpers 10 zwei Aufnahmräume für Federelemente 15, vorzugsweise zylinderische Gummipuffer, deren Abmessungen und Federsteifigkeit so ausgeiegt sind, dass eine eingeschränkte Relativbewegung zwischen dem Befestigungselement 13 und dem Körper 10 um die durch den Achsstift 14.2 definierte Vertikalachse möglich ist.

## Patentansprüche

1. Rückenlehne für den Sitz eines Stuhls oder Sessels mit zwei seitlich nebeneinander angeordneten, federnd gehaltenen Rückenstützen (3.1), von denen jede an einem gesonderten, im wesentlichen vertikal ausgerichteten ersten Trägerteil (4.1) eines im wesentlichen L-förmigen Trägers (4) befestigt ist, dessen zweiter Trägerteil in einem unterhalb des Sitzes anbringbaren Sitzunterbau (40) entgegen Federkraft um eine Horizontalachse (5 bzw. 39) verschwenkbar befestigt ist, **gekennzeichnet durch** eine in bzw. an dem Sitzunterbau (40) schwenkbar gelagerte, in der Ruhestellung im wesentlichen senkrecht zu den Trägern (4) ausgerichtete Führungsstange (43), an deren Enden jeweils einer der beiden Träger (4) derart angelenkt ist, dass bei Verschieben der einen Rückenstütze (3.1) nach vorn oder hinten die andere Rückenstütze (3.1) jeweils in entgegengesetzter Richtung versch oben wird.

2. Rückenlehne nach Anspruch 1, **dadurch gekennzeichnet, dass** die Enden der Führungsstange (43) an den zweiten Trägerteilen (4.2) vorzugsweise mittels eines Kugelgelenks (44) angelenkt sind, das in einer elastisch verformbaren Hülse (44.1) gelagert ist.

3. Rückenlehne nach Anspruch 1 oder 2, **dadurch gekennzeichnet, dass** die Führungsstange (43) an dem Sitzunterbau (40) mittig zwischen den Anlenkpunkten an den Trägern (4) angelenkt ist.

4. Rückenlehne nach Anspruch 2 oder 3, **dadurch gekennzeichnet, dass** die Führungsstange (43) in in bzw. an dem Sitzunterbau (40) angebrachten bogenförmigen Führungsnuten (54) geführt ist, deren ideelle Achsen parallel zur Schwenkachse (39) der Träger (4) liegen und bezogen auf die Stuhlvorderseite von oben nach hinten und unten gekrümmt sind.

5. Rückenlehne nach Anspruch 2, **dadurch gekennzeichnet, dass** die zweiten Trägerteile (4.2) jeweils einen nach oben gerichteten Ansatz (47) haben, und dass die Ansätze (47) von Federn (46) abgestützt sind, die in der Ruhestellung der L-förmigen Träger (4) gleichmäßig druckbelastet sind.

6. Rückenlehne nach Anspruch 5, **dadurch gekennzeichnet, dass** die Federn (46) Schraubenfedern sind, deren Längsachsen senkrecht zur Schwenkachse (39) der Träger (4) liegen und im Bereich des Sitzunterbaus (40) angeordnet sind.

7. Rückenlehne nach Anspruch 6, **dadurch gekennzeichnet, dass** an den Ansätzen (47) Druckplatten (48) angebracht sind, die über Stößel (49) auf den Federn (46) abgestützt sind.

8. Rückenlehne nach einem der Ansprüche 5 bis 7, **dadurch gekennzeichnet, dass** die Vorspannkraft der Federn (46) veränderbar ist.

9. Rückenlehne nach Anspruch 7, **dadurch gekennzeichnet, dass** die Federn (46) mit ihren den Druckplatten (48) gegenüberliegenden Enden gegen in Federlängsrichtung verschiebbare Blöcke (50) anliegen, die auf Nocken (52) einer von außen drehbaren Nockenwelle (51) abgestützt sind.

10. Rückenlehne nach einem der Ansprüche 1 bis 9, **dadurch gekennzeichnet, dass** die Führungsstange (43) an dem mittels Federn (60) abgestützten Sitzunterbau (40) derart befestigt ist, dass dieser Sitzunterbau (40) bei Verschwenken der Träger (4) relativ zu einem Sitzchassis (38) nach vorn oder hinten verschiebbar ist.

11. Rückenlehne nach einem der Ansprüche 1 bis 10, **dadurch gekennzeichnet, dass** die Rückenstützen (3.1) vorzugsweise um im wesentlichen vertikal ausgerichtete Achslinien verschwenkbar und federnd an den ersten Trägerteilen (4.1) befestigt sind.

12. Rückenlehne nach einem der Ansprüche 1 bis 11, **dadurch gekennzeichnet, dass** die Rückenstützen (3.1) an entlang der ersten Trägerteile (4.1) verschiebbaren Halterungsgliedern (7) befestigt sind.

13. Rückenlehne nach einem der Ansprüche 1 bis 12, **dadurch gekennzeichnet, dass** die beiden Rückenstützen (3.1) mittels eines elastisch verformbaren Quersteges (9) miteinander verbunden sind, dessen Festigkeit so ausgelegt ist, dass die beiden Rückenstützen (3.1) ihre Funktion als Einzelstütze behalten und die Beweglichkeit der einen Rückenstütze relativ zu der anderen Rückenstütze in eingeschränktem Umfang erhalten bleibt.

14. Rückenlehne nach Anspruch 13, **dadurch gekennzeichnet, dass** die auf die Träger (4) einwirkende Federkraft für beide Träger (4) gemeinsam veränderbar ist.

15. Rückenlehne nach Anspruch 14, **dadurch gekennzeichnet, dass** die beiden Träger (4) entlang ihrer gemeinsamen horizontalen Schwenkachse in unterschiedlichen Abständen voneinander fixierbar sind.

16. Rückenlehne nach Anspruch 14 oder 15, **dadurch gekennzeichnet, dass** jede Rückenstütze (3.1) relativ zu ihrem ersten Trägerteil (4.1) um eine Horizontalachse verschwenkbar ist.

17. Rückenlehne nach Anspruch 16, **dadurch gekennzeichnet, dass** jede Rückenstütze (3.1) unter Zwischenschaltung mindestens eines elastisch verformbaren Federungselementes an einem Halterungsglied (7) befestigt ist, das entlang des zugeordneten ersten Trägerteils (4.1) in unterschiedlichen Höhenstellungen feststellbar ist.

18. Rückenlehne nach Anspruch 17, **dadurch gekennzeichnet dass** an jedem Halterungsglied (7) ein gegen Federkraft um einen horizontal ausgerichteten Achsstift (12) verschwenkbarer Körper (10) befestigt ist, der seinerseits gegen Federkraft um eine vertikal ausgerichteten Achsstift (14.2) verschwenkbar an einer Rückenstütze (3) befestigt ist.

## Claims

1. Backrest for a seat of a stool or chair with two back supports (3.1) that are arranged laterally adjacent to one another and secured in a springy fashion, each of which is connected to a separate, essentially vertically orientated first carrier part (4.1) of a substantially L-shaped support member (4), whose second carrier part is fastened pivotably against a spring force about a horizontal axis (5 or 39, respectively) on a seat understructure (40) **characterized by** a guide bar (43) that in the rest position is orientated substantially perpendicularly to the support members (4), which guide bar (43) is pivotably supported in or on the seat understructure (40), and to the ends of which guide bar (43) is pivotably connected one of the two support members (4), respectively, in such a way that upon movement of one back support (3.1) to the front or to the rear the other back support (3.1) is moved in the opposite direction, respectively.

2. Backrest according to claim 1, **characterized in that** the ends of the guide bar (43) are pivotably connected to the second carrier parts (4.2) preferably by means of a ball joint (44.1) that is supported in an elastically deformable sleeve.

3. Backrest according to claim 1 or 2, **characterized in that** the guide bar (43) is connected centrically between the connecting points to the support members (4) in a pivotable way on the seat understructure (40).

4. Backrest according to claim 2 or 3, **characterized in that** the guide bar (43) is guided in arc-shaped guide grooves (54) provided in or on the seat understructure (40) whose imaginary axes extend parallel to the pivot axis (39) of the support members (4) and, relative to the front end of the chair, are curved from the top to the rear and to the bottom.

5. Backrest according to claim 2, **characterized in that** the second carrier parts (4.2) each have an upwardly oriented projection (47) and **in that** the projections (47) are supported by springs (46) that, in the rest position of the L-shaped support members (4, 5) are uniformly pressure-loaded.

6. Backrest according to claim 5, **characterized in that** the springs (46) are coil springs whose longitudinal axis are perpendicular to the pivot axis (39) of the support members (4) and are arranged in the area of the seat understructure (40).

7. Backrest according to claim 6, **characterized in that** pressure plates (48) are mounted on the projections (47) and are supported on the springs (46) by means of plungers (49).

8. Backrest according to any one of the claims 5 to 7, **characterized in that** the pretension of the springs (46) is changeable.

9. Backrest according to claim 8, **characterized in that** the springs (46) with their ends opposing the pressure plates (48) rest against blocks (50) that are mobable in the longitudinal direction of the springs which blocks are supported on cams (52) of a camshaft (51) that is turnable from the exterior.

10. Backrest according to any one of the claims 1 to 9, **characterized in that** the guide bar (43) is attached to the seat understructure (40) supported by means of springs (60) in such a way that this seat understructure (40) upon pivoting of the support members (4) is movable to the front or to the rear relative to a seat frame (38).

11. Backrest according to any one of the claims 1 to 10, **characterized in that** the back/supports (3.1) preferably are attached to the first carrier parts (4.1) so as to be pivotable about substantially vertically oriented axis lines.

12. Backrest according to any one of the claims 1 to 11, **characterized in that** the back supports (3.1) are attached to securing members (7) which are slidable along the first carrier parts (4.1).

13. Backrest according to any one of the claims 1 or 12, **characterized in that** the two back supports (3.1) are connected to one another by means of an elastically deformable transverse stay (9) whose strength is selected such that the two back supports (3.1) maintain their function as individual supports and the movability of one back support relative to the other back support is maintained to a limited extent.

14. Backrest according to claim 13, **characterized in that** the spring force acting upon the support members (4) is changeable commonly for both support members (4).

15. Backrest according to claim 14, **characterized in that** the two support members (4) can be fastened at different distances from each other along their common horizontal swivelling axis.

16. Backrest according to claim 14 or 15, **characterized in that** each back support (3.1) is pivotable about a horizontal axis relatively to the first carrier part (4.1).

17. Backrest according to claim 16, **characterized in that** each back support (3.1) is fastened by means of at least one elastically deformable spring element on a sevuring member (7), that can be fastened at different height positions along the respective first carrier part (4.1).

18. Backrest according to claim 17, **characterized in that** on each securing member (7) a body (10) is attached that is pivotable against a spring force about a horizontally orientated pivot pin (12) wherein the body, in turn, is attached to a back support so as to be pivotably against a spring force about a vertically orientated pivot pin (14.2).

## Revendications

1. Dossier pour le siège d'une chaise ou d'un fauteuil avec deux appuie-dos(3.1) montés latéralement l'un à côté de l'autre et maintenus avec effet de ressort, chacun des appuie-dos étant fixé à un premier élément porteur (4.1) séparé et essentiellement vertical d'un support (4) essentiellement en forme de L, le deuxième élément porteur dudit support étant monté dans une infrastructure du siège (40) à monter sous le siège et étant pivotable autour d'un axe horizontal (5 ou 39) dans le sens opposé à la force du ressort, **caractérisé par** une barre de guidage (43) montée pivotante dans ou à l'infrastructure de siège (40) et étant essentiellement verticale aux supports (4) en position de repos, un des deux supports (4) étant articulé respectivement aux extrémités de ladite barre de guidage de manière telle que lors du déplacement d'un des appuie-dos (3.1) vers l'avant ou vers l'arrière, l'autre appuie-dos (3.1) est déplacé dans le sens respectivement opposé.

2. Dossier selon la revendication 1, **caractérisé en ce que** les extrémités de la barre de guidage (43) sont articulées aux deuxièmes éléments porteurs (4.2) de préférence au moyen d'une rotule (44) logée dans un manchon (44.1) à déformation élastique.

3. Dossier selon la revendication 1 ou 2, **caractérisé en ce que** la barre de guidage (43) est articulée à l'infrastructure du siège au centre entre les points d'articulation aux deux supports (4).

4. Dossier selon la revendication 2 ou 3, **caractérisé en ce que** la barre de guidage (43) est guidée dans des rainures de guidage (54) arquées qui sont installées dans ou sur l'infrastructure du siège et dont les axes idéaux sont parallèles à l'axe de pivotement (39) des supports (4) et voûtés du haut à l'arrière et au bas par rapport à la face avant de la chaise.

5. Dossier selon la revendication 2, **caractérisé en ce que** les deuxièmes éléments porteurs (4.2) possèdent chacun une embase (47) orientée vers le haut et que les embases (47) sont soutenues par des ressorts (46) qui, en position de repos des supports en forme de L, (4) sont soumis à une charge de pression uniforme.

6. Dossier selon la revendication 5, **caractérisé en ce que** les ressorts (46) sont des ressorts à boudin dont les axes longitudinaux sont verticaux par rapport à l'axe de pivotement (39) des supports (4) et sont logés dans la zone de l'infrastructure du siège (40).

7. Dossier selon la revendication 6, **caractérisé en ce que** des plaques de compression (48) sont installées sur les embases (47) et que lesdites plaques de compression appuient sur les ressorts (46) par l'intermédiaire de poussoirs (49).

8. Dossier selon une des revendications 5 bis 7, **caractérisé en ce que** la force de précontrainte des ressorts (46) est modifiable.

9. Dossier selon la revendication 7, **caractérisé en ce que** les extrémités des ressorts (46) opposées aux plaques de compression (48) portent sur des blocs (50) qui se déplacent dans le sens longitudinal des ressorts, lesdits blocs appuyant sur des cames (52) d'un arbre à cames (51) pouvant être tourné de l'extérieur.

10. Dossier selon une des revendications 1 bis 9 **caractérisé en ce que** la barre de guidage (43) est montée sur l'infrastructure du siège (40) soutenue au moyen de ressorts (60) de manière telle que cette infrastructure du siège (40) peut être déplacée en avant ou en arrière par rapport au châssis du siège (38) lorsque les supports (4) sont pivotés.

11. Dossier selon une des revendications 1 à 10, **caractérisé en ce que** les appuie-dos (3.1) sont pivotables de préférence autour de lignes d'axe essentiellement verticales et montées sur ressort aux premiers éléments porteurs (4.1).

12. Dossier selon une des revendications 1 à 11, **caractérisé en ce que** les appuie-dos (3.1) sont montés sur des éléments de maintien (7) déplaçables le long des éléments porteurs (4.1).

13. Dossier selon une des revendications 1 bis 12, **caractérisé en ce que** les deux appuie-dos (3.1) sont reliés l'un à l'autre au moyen d'une traverse (9) à déformation élastique, la stabilité de ladite traverse étant conçue de manière telle que les deux appuie-dos (3.1) gardent leur fonction d'appuie-dos individuel et que la mobilité d'un appuie-dos est maintenue dans une mesure limitée par rapport à l'autre appuie-dos.

14. Dossier selon la revendication 13, **caractérisé en ce que** la force de ressort agissant sur les supports (4) peut être modifiée en commun pour les deux supports (4).

15. Dossier selon la revendication 14, **caractérisé en ce que** les deux supports (4) sont fixés le long de leur axe de pivotement horizontal commun à différentes distances l'un de l'autre.

16. Dossier selon la revendication 14 ou 15, **caractérisé en ce que** chaque appuie-dos (3.1) est pivotable autour d'un axe horizontal par rapport à son premier élément porteur (4.1).

17. Dossier selon la revendication 16, **caractérisé en ce que** chaque appuie-dos (3.1) est fixé à un élément de maintien (7) par l'intermédiaire d'un élément de suspension à déformation élastique, ledit élément de suspension pouvant être bloqué à différentes hauteurs le long du premier élément porteur (4.1) correspondant.

18. Dossier selon la revendication 17, **caractérisé en ce qu'**un corps pivotable (10) autour d'une broche (12) horizontale dans le sens opposé à la force du ressort est fixé à chaque élément de maintien (7), ledit corps étant également monté pivotant à un appuie-dos (3) autour d'une broche verticale (14.2) dans le sens opposé à la force du ressort.
